# FASCICULE DE BREVET EUROPEEN

(11) **EP 1 654 940 B1**
(45) Date de publication et mention de la délivrance du brevet: **23.04.2008**
(21) Numéro de dépôt: 05292328.1
(22) Date de dépôt: 03.11.2005
(51) Int. Cl.: A24F 15/12

(54) **Boîte destinée à contenir des articles à fumer tels que des cigares comportant un boîtier de logement des dits articles et un couvercle à coulisse**
Behälter für Rauchartikel wie z.B. Zigarren, umfassend ein Gehäuse für diese Artikel und ein Gleitdeckel
Box for containing smoking articles such as cigars, comprising a housing for said articles and a sliding lid

(30) Priorité: 05.11.2004 FR 0411809
(43) Date de publication de la demande: 10.05.2006
(73) Titulaire: Société Nationale d'Exploitation Industrielle des Tabacs et Allumettes S.E.I.T.A., 75007 Paris (FR)
(72) Inventeur: El Ghouyel, Karim, 75013 Paris (FR)
(74) Mandataire: Thinat, Michel

(56) Documents cités:
- GB-A- 264 768
- US-A- 2 012 033
- US-A- 2 295 747
- US-A- 4 300 675
- US-B1- 6 736 261

## Description

L'invention concerne une boîte destinée à contenir des articles à fumer et notamment des cigares.

Une telle boîte est manipulée régulièrement par l'utilisateur et nécessite donc une capacité de maniement rapide et fiable.

En particulier, l'ouverture et la fermeture de cette boîte doivent être aisées et de préférence pouvoir être effectuées d'une seule main.

De plus, lorsqu'une telle boîte contient des articles tels que des cigares, son étanchéité doit être assurée au moins jusqu'à la première utilisation de la boîte et doit être suffisante pour permettre d'altérer le moins possible leur goût et leur texture.

La boîte décrite dans le brevet US 6,736,261 comporte un boîtier de logement des dits articles et un couvercle à coulisse, le boîtier comprenant notamment une paroi de fond, deux parois latérales opposées, une paroi avant et une paroi arrière et le couvercle comprenant notamment une paroi supérieure et deux parois latérales opposées.

Le couvercle de la boîte décrite dans ce document est guidé en translation sur le dit boîtier d'une position d'ouverture à une position de fermeture par l'intermédiaire de moyens de coulissements constitués par les bords supérieurs des deux parois latérales opposées du boîtier qui sont enroulés sur eux-mêmes vers l'extérieur et sous lesquels viennent en contact glissant les bords libres des deux parois latérales opposées du couvercle enroulés sur eux-mêmes vers l'intérieur.

Dans une telle boîte, le maintien hermétique des cigares jusqu'à la première utilisation est assuré par un film polymérique enveloppant toute la boîte et devant être totalement défait lors de la première utilisation.

Aussi, l'ouverture de cette boîte n'est pas contrôlée ce qui signifie que le couvercle peut se détacher de la boîte lors de son ouverture et/ou de la préhension des articles.

Dans le même sens, la fermeture de la boîte n'est pas verrouillée, la boîte pouvant ainsi s'ouvrir de nouveau après sa fermeture.

Dans ce contexte, l'invention vise à pallier les inconvénients précités.

A cet effet, la boîte de l'invention est essentiellement caractérisée en ce que les moyens de coulissement 16, 17 ,20 ,29 ,30 sont disposés notamment sur les faces externe respectives 14, 15 des deux parois latérales opposées 5, 6 du boîtier et coopèrent avec les deux parois latérales opposées du couvercle 10, 11 venant recouvrir au moins partiellement les deux parois latérales opposées 5, 6 du boîtier 2 lors de la fermeture de la dite boîte 1.

Avantageusement, une nervure formant glissière 16, 17 s'étend longitudinalement approximativement sur toute la longueur de chacune des deux parois latérales opposées 5, 6 du boîtier et parallèlement aux bords supérieurs respectifs 18, 19 de ces deux parois latérales 5, 6 en étant disposé à une distance fixée de ces bords 18, 19.

Très avantageusement, les bords libres respectifs 20 des deux parois latérales opposées 10, 11 du couvercle 3 sont enroulés sur eux-mêmes vers l'intérieur de façon à venir en contact glissant sous la nervure correspondante 16, 17.

De préférence, la hauteur des deux parois latérales opposées 10, 11 du couvercle 3 est telle que la paroi supérieure 9 du dit couvercle 3 vient en contact glissant ou en quasi contact glissant sur les bords supérieurs 18, 19 des parois latérales 5, 6 du boîtier de logement 2.

Selon l'invention, la boîte peut comporter un opercule 23 amoviblement fixé aux bords supérieurs 18, 19, 21, 22 des quatre parois respectives 5, 6, 7, 8 du boîtier 2 puisque ces bords supérieurs sont libres et ne participent pas au coulissement du couvercle.

Avantageusement, l'opercule 23 est une feuille d'aluminium gaufrée qui est comporte une patte d'arrachage 24 et qui est fixée par collage ou thermocollage sur les bords supérieurs 18, 19, 21, 22 des quatre parois respectives 5, 6, 7, 8 du boîtier 2.

Selon un aspect très avantageux de l'invention, les deux parois latérales opposées 5, 6 du boîtier 2 et les deux parois latérales opposées 10, 11 du couvercle 3 coopèrent de façon à maintenir le couvercle 3 en position fermé et/ou dans une position d'ouverture donnée.

Dans ce cas, chacune des faces externes 14, 15 des deux parois latérales opposées 5, 6 du boîtier 2 peut comporter au moins un moyen de maintien 25 disposé approximativement au niveau de la paroi arrière 8 du dit boîtier 2 et ces moyens de maintien 25 sont disposés symétriquement par rapport au plan médian longitudinal du boîtier 2 en étant alignés suivant une même ligne transversale au dit boîtier 2.

De plus, chacune des faces internes 26, 27 des deux parois latérales opposées 10, 11 du couvercle 3 peut également comporter au moins un moyen de maintien du couvercle en position fermée 28 qui est de forme ajustée pour venir s'encliqueter en passant par-dessus le moyen de maintien 25 correspondant du boîtier lors de la fermeture de la boîte et qui est disposé sur les faces internes 26, 27 de façon à rester en butée contre ce moyen de maintien 25 tant que la boîte 1 est en position fermée et les moyens de maintien en position fermée 28 sont disposés symétriquement par rapport au plan médian longitudinal du couvercle 3 en étant alignés suivant une même ligne transversale au dit couvercle 3.

De façon avantageuse, chacune des faces internes 26, 27 des deux parois latérales opposées 10, 11 du couvercle 3 comporte au moins un moyen de maintien du couvercle en position d'ouverture contrôlée 29, 30 qui est de forme ajustée pour venir en butée lors de l'ouverture de la boîte 1 contre le moyen de maintien correspondant 25 réalisé sur les parois latérales 5, 6 du boîtier 1 et ces moyen de maintien du couvercle en position d'ouverture contrôlée 29, 30 sont disposés symétriquement par rapport au plan médian longitudinal du couvercle 3 en étant alignés suivant une même ligne transversale au dit couvercle 3.

Egalement, chacune des faces internes 26, 27 des parois latérales opposées 10, 11 du couvercle 3 comporte un moyen de maintien en position ouverte 29 disposé près du bord libre avant 13 de la paroi supérieure 9 du couvercle 3 et lors de l'ouverture de la boîte 1, ces moyens de maintien en position ouverte 29 viennent en butée contre le moyen de maintien 25 correspondant réalisé sur le boîtier 2 en maintenant la boîte 1 dans une position d'ouverture maximale.

Il est aussi avantageux que chacune des faces internes 26, 27 des parois latérales opposées 10, 11 du couvercle 3 comporte un moyen de maintien en position semi-ouverte 30 disposé approximativement à mi-longueur des parois latérales 10, 11 du couvercle 3 qui permet, lors de l'ouverture de la boîte 1, à ces moyens de maintien en position semi-ouverte 30 de venir en butée contre le moyen de maintien correspondant 25 réalisé sur le boîtier (2) en maintenant la boîte (1) dans une position de semi ouverture.

De préférence, chacune des faces internes 26, 27 des parois latérales opposées 10, 11 du couvercle 3 comporte un moyen de maintien en position ouverte 29 et un moyen de maintien en position semi-ouverte 30 et le moyen de maintien en position semi ouverte 30 est réalisé de façon à franchir en force le moyen de maintien correspondant 25 réalisé sur le boîtier 2 afin d'obtenir une ouverture plus importante de la boîte 1, notamment jusqu'au niveau des moyens de maintien en position ouverte 30.

Avantageusement, les moyens de maintien 25 réalisés sur les parois latérales 4, 5 du boîtier 2 sont des bossages oblongs disposés transversalement à ces parois latérales 4, 5 en étant placés à l'extrémité arrière des moyens de coulissement 16, 17, les moyens de maintien du couvercle en position fermée 28 sont des bossages sphériques, les moyens de maintien du couvercle en position ouverte 29 et/ou semi-ouverte 30 sont des bossages oblongs transversalement aux parois latérales opposées 10, 11 du couvercle 3 et les bossages de maintien du couvercle en position fermée 28 et les bossages de maintien du couvercle en position ouverte 29 et/ou semi-ouverte 30 s'étendent depuis les moyens de coulissement 16, 17 disposés sur les parois latérales respectives 5, 6 du boîtier 2 jusqu'aux bords supérieurs respectifs 18, 19 de ces parois latérales 5, 6 lorsque le couvercle 3 est monté sur le boîtier 2 en étant en contact glissant avec ces parois 5, 6 et ces moyens de coulissements 16, 17.

De préférence, le couvercle 3 comporte une paroi arrière 12 de forme adaptée pour venir en butée contre la paroi arrière 8 du boîtier 2 lorsque le couvercle 3 est en position fermée.

Plus préférentiellement, au moins la paroi avant 7 du boîtier de logement 2 est arquée à convexité dirigée vers l'extérieur et la partie centrale de cette paroi 7 est inclinée en avant. Outre l'aspect esthétique, cette forme facilite le rangement de la boîte dans la poche de l'utilisateur.

Selon l'invention, les articles à fumer sont notamment des cigares qui peuvent être disposés notamment selon une ou deux rangées.

La hauteur H1, H2 des parois latérales 5, 6, 7, 8 du boîtier 2 est ajustée selon le nombre de rangées superposées de cigares à loger dans le dit boîtier 2.

De façon avantageuse, le boîtier de logement 2 des articles et/ou le couvercle sont métalliques, en plastique, en carton ou en toute matière présentant des qualités alimentaire et de rigidité suffisante.

L'invention sera mieux comprise et d'autres buts, avantages et caractéristiques de celle-ci apparaîtront plus clairement à la lecture de la description qui suit et qui est faite au regard des dessins annexés qui représentent des exemples non limitatifs de réalisation de la boîte de l'invention et sur lesquels :
- la figure 1 est une vue en perspective de la boîte de l'invention en position ouverte ;
- la figure 2 est une vue en perspective de la boîte de l'invention en position fermée ;
- la figure 3 est une vue de profil de la boîte selon une variante de l'invention représentée avec le couvercle défait du boîtier ;
- la figure 4 est une vue en perspective d'une partie de la boîte de l'invention représentant la coopération d'une paroi latérale de la partie avant du couvercle avec la paroi latérale correspondante du boîtier lorsque ce couvercle est à monté sur le boîtier ; et
- la figure 5 est une vue en coupe selon la ligne V-V de la figure 4.

En référence aux figures 1 et 2, la boite 1 comporte principalement un boîtier de logement des cigares 2 et un couvercle à coulisse 3.

Le boîtier de logement 2 comprend une paroi de fond 4, deux parois latérales opposées respectives 5 , 6, une paroi avant 7 et une paroi arrière 8.

Le couvercle à coulisse 3 comprend une paroi supérieure 9, une paroi de fond 12 et deux parois latérales opposées respectives 10, 11 s'étendant depuis la paroi de fond 12 jusqu'à une distance proche du bord libre avant 13 du couvercle 3 qui vient coïncider avec le bord libre 21 de la paroi avant 7 du boîtier 2 lorsque la boîte est en position fermée.

Ce couvercle 3 est guidé en translation sur le boîtier 2 d'une position d'ouverture représentée sur la figure 1 à une position de fermeture représentée sur la figure 2.

A cet effet, chaque paroi latérale opposée 5, 6 du boîtier comporte sur sa face externe respective 14, 15 une nervure 16, 17 qui est réalisée par emboutissage et qui s'étend longitudinalement sur approximativement toute la longueur de la paroi correspondante 5, 6 du boîtier et parallèlement aux bords supérieurs libres 18, 19 de ces parois respectives 5, 6.

En référence à la figure 4, les parois latérales 10, 11 du couvercle 3 recouvrent les parois correspondantes 5, 6 du boîtier 2 jusqu'aux rainures correspondantes 16, 17 et présentent chacune un bord 20 enroulé sur lui-même vers l'intérieur venant en contact glissant sous la rainure correspondante 16, 17 permettant ainsi de guider en translation le couvercle 3 sur le boîtier 2 depuis la position d'ouverture jusqu'à la position de fermeture.

Selon l'invention, les bords supérieurs libres 18, 19, 21, 22 des parois respectives latérales opposées 5, 6, avant 7 et arrière 8 du boîtier 2 sont enroulés sur eux-mêmes vers l'extérieur en présentant un bord suffisamment large permettant d'assurer le scellage par collage d'un opercule 23 se présentant sous la forme d'une feuille d'aluminium gaufré et comportant une patte d'arrachage 24.

Eventuellement, l'opercule 23 est collé après mise sous vide et injection d'un gaz dans le boîtier 2 de logement des cigares.

La présence de l'opercule 23 permet avantageusement de conserver les cigares dans un milieu hermétique jusqu'à l'ouverture de l'opercule 23 lors de la première utilisation de la boîte.

Après cette première utilisation, l'opercule 23 peut être conservé partiellement liés aux bords 18, 19, 21, 22 de façon à continuer à maintenir au moins partiellement les cigares et empêcher leur chute intempestive lors de l'ouverture de la boîte.

En ce qui concerne le maintien du couvercle sur le boîtier, la hauteur des parois latérales 5, 6 du boîtier 2 est telle que la paroi supérieure 9 du couvercle 3 vient quasiment en contact glissant au niveau des bords 18, 19, 21, 22 tout en garantissant un léger espace entre ces bords 18, 19, 21, 22 et la paroi supérieure 9 du couvercle afin de ne pas détruire l'opercule 23 lors de la mise en place du couvercle 3 ou de l'ouverture ou de la fermeture de la boîte 1 tant que l'opercule 23 n'a pas été retiré totalement.

Pour faciliter la préhension des cigares dans la boîte 1, la paroi avant 7 du boîtier 2 est arquée à convexité dirigée vers l'extérieur et la partie centrale de cette paroi avant 7 est inclinée en avant.

La paroi arrière 8 du boîtier présente cette même forme arquée à convexité dirigée l'extérieur, la partie centrale de cette paroi arrière 8 étant inclinée vers l'arrière.

Selon l'invention, la fermeture et l'ouverture de la boîte 1 sont contrôlées par les moyens exposés ci-après.

D'abord, la paroi arrière 12 du couvercle 3 présente également une forme arquée à convexité dirigée l'extérieur, la partie centrale de cette paroi arrière 12 étant inclinée vers l'arrière de façon à coïncider avec la paroi arrière 8 du boîtier et à venir en butée contre cette paroi arrière 8 lors de la fermeture de la boîte 1.

De cette façon, la boîte 1 ne peut s'ouvrir que suivant la flèche F1 représentée sur la figure 1.

En référence à la figure 3, les parois latérales opposées 5, 6 du boîtier 2 comportent chacune un bossage de maintien 25 réalisé sur la face externe respective 14, 15 de ces parois 5, 6 et disposé à l'extrémité arrière de la rainure correspondante 16, 17.

Les bossages de maintien 25 sont oblongs transversalement aux parois latérales 5, 6 du boîtier et sont disposés symétriquement par rapport au plan médian longitudinal du boîtier 2 en étant alignés suivant une même ligne transversale au dit boîtier 2.

Le couvercle 3 présente sur chacune des faces internes 26, 27 de ses parois latérales respectives 10, 11 un bossage de maintien en position fermé 28 de forme sphérique disposé proche de la paroi arrière 12 de ce couvercle 3 de façon à ce que ces bossages 28 viennent s'encliqueter en passant par-dessus le bossage de maintien correspondant 25 lors de la fermeture de la boîte 1 et restent en butée contre ce bossage 28 tant que la boîte 1 est en position fermée comme représenté sur la figure 2.

De cette façon, la boîte 1 ne peut pas s'ouvrir après que l'opération d'encliquetage ait été opérée.

Selon l'invention, les faces internes 26, 27 des parois latérales respectives 10, 11 du couvercle 3 présentent également chacune un bossage de maintien en position fermée 29 disposé proche du bord avant libre 13 du couvercle 3 s'insérant entre la nervure 16,17 et le bord supérieur 18, 19 des parois latérales respectives 5, 6 du boîtier 2 lorsque le couvercle 3 est monté sur le boîtier 2 comme représenté sur la figure 5.

Ces bossages de maintien en position fermée 29 sont oblongs transversalement aux parois latérales 10, 11 du couvercle 3 et sont disposés symétriquement par rapport au plan médian longitudinal du couvercle 2 en étant alignés suivant une même ligne transversale au dit couvercle 2.

Lorsque la boîte est ouverte comme représenté sur la figure 1, les bossages de maintien en position ouverte 29 viennent en butée contre le bossage de maintien 25 correspondant ce qui permet d'éviter que le couvercle 3 ne se détache du boîtier 2.

En référence à la figure 3, il peut être également prévu un ou plusieurs autres bossages de maintien en position semi-ouverte 30 disposés entre le bossage de maintien en position ouverte 29 et le bossage de maintien en position fermée 28 permettant venant également en butée contre le bossage de maintien 25 permettant de maintenir le couvercle 3 dans une position semi-ouverte.

Les bossages de maintien en position semi-ouverte 30 sont de même forme que les bossages de maintien en position ouverte 29 à ceci près qu'ils peuvent franchir en force le bossage de maintien 25 en jouant sur l'élasticité des pièces afin d'obtenir une ouverture plus importante du couvercle 3, par exemple jusqu'aux bossages de maintien en position ouverte 29.

Il est avantageux que les bossages de maintien en position ouverte 29 et les bossages de maintien en position semi-ouverte 30 s'étendent sur la face interne respective 26, 27 des parois latérales 10, 11 depuis les bords libres 18, 19 jusqu'aux rainures correspondantes 16, 17 lorsque le couvercle 3 est monté sur le boîtier 2, de façon a aider le guidage en translation induit par la coopération des bords repliés 20, 21 du couvercle et des rainures 16, 17 correspondantes.

De plus, la hauteur des parois latérales 5, 6, 7, 8 du boîtier 2 est ajustée selon le nombre de rangées superposées de cigares à loger dans ce boîtier 2.

Plus précisément, en référence à la figure 3, le trait mixte définit la hauteur H1 permettant de loger une rangée de cigares et le trait plein définit la hauteur H2 pour loger deux rangées superposées de cigares.

Bien que non représenté sur les figures, le couvercle 3 peut comporter un bossage permettant d'améliorer sa rigidité et/ou d'apporter une touche esthétique.

Le boîtier et le couvercle sont réalisés en métal ou en toute autre matière telle que du plastique ou du carton présentant des qualités alimentaires et de rigidité suffisante.

La boîte de l'invention permet ainsi la conservation de façon étanche des cigares avant la première utilisation et la manipulation d'une main des cette boîte lors de son utilisation, cette simplicité d'utilisation étant sécurisée tant à l'ouverture qu'à la fermeture.

## Revendications

1. Boîte (1) destinée à contenir des articles à fumer tels que des cigares comportant un boîtier de logement des dits articles (2) et un couvercle à coulisse guidé en translation sur le dit boîtier (3) d'une position d'ouverture à une position de fermeture par l'intermédiaire de moyens de coulissement, le dit boîtier (2) comprenant une paroi de fond (4), deux parois latérales opposées (5,6), une paroi avant (7) et une paroi arrière (8) et le couvercle (3) comprenant une paroi supérieure (9) et deux parois latérales opposées (10,11), **caractérisée en ce qu'**elle comporte une nervure formant glissière (16,17) disposée sous les bords supérieurs respectifs (18,19) des deux parois latérales opposées (5,6) du boîtier en s'étendant longitudinalement approximativement sur toute la longueur des faces externes respectives (14,15) de chacune de ces deux parois latérales (5,6), et **en ce que** les bords libres respectifs (20) des deux parois latérales opposées (10,11) du couvercle (3) sont enroulés sur eux-mêmes vers l'intérieur de façon à venir en contact glissant sous la nervure correspondante (16, 17).

2. Boîte selon la revendication 1, **caractérisée en ce que** la hauteur des deux parois latérales opposées (10, 11) du couvercle (3) est telle que la paroi supérieure (9) du dit couvercle (3) vient en contact glissant ou en quasi contact glissant sur les bords supérieurs (7.8, 19) des parois latérales (5, 6) du boîtier de logement (2).

3. Boîte selon l'une quelconque des revendications 1 et 2, **caractérisée en ce qu**'elle comporte un opercule (23) amoviblement fixé aux bords supérieurs (18, 19, 21, 22) des quatre parois respectives (5, 6, 7, 8) du boîtier (2).

4. Boite selon la revendication 3, **caractérisée en ce que** l'opercule (23) est une feuille d'aluminium gaufrée qui est comporte une patte d'arrachage (24) et qui est fixée par collage ou thermocollage sur les bords supérieurs (18, 19, 21, 22) des quatre parois respectives (5, 6, 7, 8) du boîtier (2).

5. Boîte selon l'une quelconque des revendications précédentes, **caractérisée en ce que** les deux parois latérales opposées (5, 6) du boîtier (2) et les deux parois latérales opposées (10, 11) du couvercle (3) coopèrent de façon à maintenir le couvercle (3) en position fermé et/ou dans une position d'ouverture donnée.

6. Boîte selon la revendication 5, **caractérisée en ce que** chacune des faces externes (14, 15) des deux parois latérales opposées (5, 6) du boîtier (2) comporte au moins un moyen de maintien (25) disposé approximativement au niveau de la paroi arrière (8) du dit boîtier (2) et **en ce que** ces moyens de maintien (25) sont disposés symétriquement par rapport au plan médian longitudinal du boîtier (2) en étant alignés suivant une même ligne transversale au dit boîtier (2).

7. Boîte selon la revendication 6, **caractérisée en ce que** chacune des faces internes (26, 27) des deux parois latérales opposées (10, 11) du couvercle (3) comporte au moins un moyen de maintien du couvercle en position fermée (28) qui est de forme ajustée pour venir s'encliqueter en passant par-dessus le moyen de maintien (25) correspondant du boîtier lors de la fermeture de la boîte et qui est disposé sur les faces internes (26, 27) de façon à rester en butée contre ce moyen de maintien (25) tant que la boîte (1) est en position fermée et **en ce que** ces moyens de maintien en position fermée (28) sont disposés symétriquement par rapport au plan médian longitudinal du couvercle (3) en étant alignés suivant une même ligne transversale au dit couvercle (3).

8. Boîte selon l'une quelconque des revendications 6 ou 7, **caractérisée en ce que** chacune des faces internes (26, 27) des deux parois latérales opposées (10, 11) du couvercle (3) comporte au moins un moyen de maintien du couvercle en position d'ouverture contrôlée (29, 30) qui est de forme ajustée pour venir en butée lors de l'ouverture de la boîte (1) contre le moyen de maintien correspondant (25) réalisé sur les parois latérales (5, 6) du boîtier (1) et **en ce que** ces moyens de maintien du couvercle en position d'ouverture contrôlée (29, 30) sont disposés symétriquement par rapport au plan médian longitudinal du couvercle (3) en étant alignés suivant une même ligne transversale au dit couvercle (3).

9. Boîte selon la revendication 8, **caractérisée en ce que** chacune des faces internes (26, 27) des parois latérales opposées (10, 11) du couvercle (3) comporte un moyen de maintien en position ouverte (29) disposé près du bord libre avant (13) de la paroi supérieure (9) du couvercle (3) et **en ce que** lors de l'ouverture de la boîte (1) ces moyens de maintien en position ouverte (29) viennent en butée contre le moyen de maintien (25) correspondant réalisé sur le boîtier (2) en maintenant la boîte (1) dans une position d'ouverture maximale.

10. Boîte selon l'une quelconque des revendications 8 et 9, **caractérisée en ce que** chacune des faces internes (26, 27) des parois latérales opposées (10, 11) du couvercle (3) comporte un moyen de maintien en position semi-ouverte (30) disposé approximativement à mi-longueur des parois latérales (10, 11) du couvercle (3) et **en ce que** lors de l'ouverture de la boîte (1), ces moyens de maintien en position semi-ouverte (30) viennent en butée contre le moyen de maintien correspondant (25) réalisé sur le boîtier (2) en maintenant la boîte (1) dans une position de semi ouverture.

11. Boîte selon la revendication 10, **caractérisée en ce que** chacune des faces internes (26, 27) des parois latérales opposées (10, 11) du couvercle (3) comporte un moyen de maintien en position ouverte (29) et un moyen de maintien en position semi-ouverte (30) et **en ce que** le moyen de maintien en position semi ouverte (30) est réalisé de façon à franchir en force le moyen de maintien correspondant (25) réalisé sur le boîtier (2) afin d'obtenir une ouverture plus importante de la boîte (1), notamment jusqu'au niveau des moyens de maintien en position ouverte (30).

12. Boîte selon l'une quelconque des revendications 10 et 11, **caractérisée en ce que** les moyens de maintien (25) réalisés sur les parois latérales (4, 5) du boîtier (2) sont des bossages oblongs transversalement à ces parois latérales (4, 5) en étant disposés à l'extrémité arrière des moyens de coulissement (16, 17), **en ce que** les moyens de maintien du couvercle en position fermée (28) sont des bossages sphériques, **en ce que** les moyens de maintien du couvercle en position ouverte (29) et/ou semi-ouverte (30) sont des bossages oblongs transversalement aux parois latérales opposées (10, 11) du couvercle (3) et **en ce que** les bossages de maintien du couvercle en position fermée (28) et les bossages de maintien du couvercle en position ouverte (29) et/ou semi-ouverte (30) s'étendent depuis les moyens de coulissement (16, 17) disposés sur les parois latérales respectives (5, 6) du boîtier (2) jusqu'aux bords supérieurs respectifs (18, 19) de ces parois latérales (5, 6) lorsque le couvercle (3) est monté sur le boîtier (2) en étant en contact glissant avec ces parois (5, 6) et ces moyens de coulissements (16, 17).

13. Boîte selon l'une quelconque des revendications précédentes, **caractérisée en ce que** le couvercle (3) comporte une paroi arrière (12) de forme adaptée pour venir en butée contre la paroi arrière (8) du boîtier (2) lorsque le couvercle (3) est en position fermé.

14. Boîte selon l'une quelconque des revendications précédentes, **caractérisée en ce qu**'au moins la paroi avant (7) du boîtier de logement (2) est arquée à convexité dirigée vers l'extérieur et en ce que la partie centrale de cette paroi (7) est inclinée en avant.

15. Boîte selon l'une quelconque des revendications précédentes, **caractérisée en ce que** le boîtier de logement (2) des articles et/ou le couvercle sont métalliques, en plastique, en carton ou en toute matière présentant des qualités alimentaire et de rigidité suffisante.

## Claims

1. Box (1) intended to contain items for smoking, such as cigars, comprising a housing case for these items (2) and a sliding cover, which is guided during transfer over this case (3) from an open position to a closed position by means of sliding, this case (2) having a bottom wall (4), two opposite side walls (5, 6), a front a wall (7) and a back wall (8) and the cover (3) having a top wall (9) and two opposite side walls (10, 11), **characterised in that** it has a rib, forming a runner (16, 17), which is arranged under the respective top edges (18, 19) of the two opposite side walls (5, 6) of the case, extending longitudinally over approximately the whole length of the respective external faces (14, 15) of each one of these side walls (5, 6), and **in that** the respective free edges (20) of the two opposite side walls (10, 11) of the cover (3) are rolled up on themselves towards the inside in such a way as to come into sliding contact under the corresponding rib (16, 17).

2. Box according to claim 1, **characterised in that** the height of the two opposite side walls (10, 11) of the cover (3) is such that the top wall (9) of this cover (3) comes into sliding or almost sliding contact on the top edges (18, 19) of the side walls (5, 6) of the housing case (2).

3. Box according to any one of claims 1 and 2, **characterised in that** it has a seal (23), which is fixed in a detachable way to the top edges (18, 19, 21, 22) of the respective four walls (5, 6, 7, 8) of the case (2).

4. Box according to claim 3, **characterised in that** the seal (23) is an embossed sheet of aluminium, which has a pulling tongue (24) and which is fixed by bonding or thermal bonding on the top edges (18, 19, 21, 22) of the respective four walls (5, 6, 7, 8) of the case (2).

5. Box according to any one of the previous claims, **characterised in that** the two opposite side walls (5, 6) of the case (2) and the two opposite side walls (10, 11) of the cover (3) work together in such a way as to maintain the cover (3) in a closed position and/or in a given open position.

6. Box according to claim 5, **characterised in that** each one of the external faces (14, 15) of the two opposite side walls (5, 6) of the case (2) has at least one means of support (25), which is arranged approximately at the level of the rear wall (8) of this case (2), and **in that** these means of support (25) are arranged symmetrically in relation to the longitudinal median plane of the case (2), being aligned according to one and the same transverse line of this case (2).

7. Box according to claim 6, **characterised in that** each one of the internal faces (26, 27) of the two opposite side walls (10, 11) of the cover (3) has at least one means of supporting the cover in the closed position (28) with a shape, which is adjusted to snap in passing over the corresponding means of support (25) of the case, during closure of the box, and which is arranged on the internal faces (26, 27) in such a way as to remain abutted against this means of support (25), as long as the box (1) is in a closed position, and **in that** these means of support in a closed position (28) are arranged symmetrically in relation to the longitudinal median plane of the cover (3), being aligned according to one and the same transverse line of this cover (3).

8. Box according to any one of claims 6 or 7, **characterised in that** each one of the internal faces (26, 27) of the two opposite side walls (10, 11) of the cover (3) has at least one means of support of the cover in a controlled open position (29, 30) with a shape, which is adjusted to abut against the corresponding means of support (25), which is made on the side walls (5, 6) of the case (1), during opening of the box (1), and **in that** these means of supporting the cover in a controlled open position (29, 30) are arranged symmetrically in relation to the longitudinal median plane of the cover (3), being aligned according to one and the same transverse line of the cover (3).

9. Box according to claim 8, **characterised in that** each one of the internal faces (26, 27) of the opposite side walls (10, 11) of the cover (3) has a means of support in an open position (29), which is arranged near the front free edge (13) of the top wall (9) of the cover (3), and **in that** these means of support in an open position (29) abut against the corresponding means of support (25), which is made on the case (2), during opening of the box (1), maintaining the box (1) in a maximum open position.

10. Box according to any one of claims 8 and 9, **characterised in that** each one of the internal faces (26, 27) of the opposite side walls (10, 11) of the cover (3) has a means of support in a semi-open position (30), which is arranged approximately halfway along the side walls (10, 11) of the cover (3), and **in that** these means of support in a semi-open position (30) abut against the corresponding means of support (25), which is made on the case (2), when the box (1) is open, maintaining the box (1) in a semi-open position.

11. Box according to claim 10, **characterised in that** each one of the internal faces (26, 27) of the opposite side walls (10, 11) of the cover (3) has a means of support in an open position (29) and a means of support in a semi-open position (30) and **in that** the means of support in a semi-open position (30) is made in such a way as to forcibly cross the corresponding means of support (25), which is made on the case (2), to obtain greater opening of the box (1), particularly at the level of the means of support in an open position (30).

12. Box according to any one of claims 10 and 11, **characterised in that** the means of support (25), which are made on the side walls (4, 5) of the case (2), are oblong bosses, which run crosswise to these side walls (4, 5), being arranged at the rear end of the means of sliding (16, 17), **in that** the means of support of the cover in a closed position (28) are spherical bosses, **in that** the means of support of the cover in an open (29) and/or semi-open position (30) are oblong bosses, which run crosswise to the opposite side walls (10, 11) of the cover (3), and **in that** the bosses for support of the cover in a closed position (28) and the bosses for support of the cover in an open (29) and/or semi-open position (3) extend from the means of sliding (16, 17), which are arranged on the respective side walls (5, 6) of the case (2), as far as the respective top edges (18, 19) of these side walls (5, 6), when the cover (3) is fitted on the case (2), being in sliding contact with these walls (5, 6) and these means of sliding (16, 17).

13. Box according to any one of the previous claims, **characterised in that** the cover (3) has a rear wall (12) with a shape, which is adjusted to abut against the rear wall (8) of the case (2), when the cover (3) is in a closed position.

14. Box according to any one of the previous claims, **characterised in that** at least the front wall (7) of the housing case (2) has a convex curve towards the outside and **in that** the central part of this wall (7) is inclined forwards.

15. Box according to any one of the previous claims, **characterised in that** the housing case (2) for the items and/or the cover are made of metal, plastic, card or any material with sufficient rigidity and foodstuff qualities.

## Patentansprüche

1. Behälter (1), der dazu ausgelegt ist, Rauchartikel, wie Zigarren, zu enthalten, umfassend ein Gehäuse für diese Artikel (2) und einen Schiebedeckel, der in Translation auf dem Gehäuse (3) von einer Öffnungsposition in eine Verschlussposition über Schiebe-Einrichtungen geführt wird, wobei das Gehäuse (2) eine Bodenwand (4), zwei gegenüberliegende Seitenwände (5, 6), eine Vorderwand (7) und eine Rückwand (8) beinhaltet und der Deckel (3) eine obere Wand (9) und zwei gegenüberliegende Seitenwände (10, 11) beinhaltet, **dadurch gekennzeichnet, dass** er eine Laufschienenbildende Rippe (16, 17) beinhaltet, die auf den jeweiligen Oberkanten (18, 19) der beiden gegenüberliegenden Seitenwände (5, 6) des Gehäuses angeordnet sind und der Länge nach ungefähr über die gesamte Länge der jeweiligen Außenflächen (14, 15) einer jeden dieser beiden Seitenwände (5, 6) verlaufen, und **dadurch**, dass die jeweiligen freien Kanten (20) der beiden gegenüberliegenden Seitenwände des Deckels (3) auf sich selbst nach Inneren eingerollt sind, dass sie auf der entsprechenden Rippe (16, 17) in Gleitkontakt kommen.

2. Behälter nach Anspruch 1, **dadurch gekennzeichnet, dass** die Höhe der gegenüberliegenden beiden Seitenwände (10, 11) des Deckels (3) so ist, dass die obere Wand (9) des Deckels (3) auf den oberen Kanten (18, 19) der Seitenwände (5, 6) des Aufnahmegehäuses (2) in Gleitkontakt oder in Quasi-Gleitkontakt kommt.

3. Behälter nach einem der Ansprüche 1 bis 2, **dadurch gekennzeichnet, dass** er einen Innenhut (23) beinhaltet, der an den oberen Kanten (18, 19, 21, 22) der vier jeweiligen Wände (5, 6, 7, 8) des Gehäuses (2) abnehmbar fixiert ist.

4. Behälter nach Anspruch 3, **dadurch gekennzeichnet, dass** der Innenhut (23) eine geprägte Aluminiumfolie ist, die eine Ziehlasche (24) beinhaltet und die durch Kleben oder Schmelzfixierung an den oberen Kanten (18, 19, 21, 22) der vier jeweiligen Wände (5, 6, 7, 8) des Gehäuses (2) befestigt ist.

5. Behälter nach einem der vorhergehenden Ansprüche, **dadurch gekennzeichnet, dass** die beiden gegenüberliegenden Seitenwände (5, 6) des Gehäuses 2 und die beiden gegenüberliegenden Seitenwände (10, 11) des Deckels (3) so zusammenwirken, dass der Deckel (3) in geschlossener Position und/oder in einer gegebenen Öffnungsposition gehalten wird.

6. Behälter nach Anspruch 5, **dadurch gekennzeichnet, dass** jede der Außenflächen (14, 15) der beiden gegenüberliegenden Seitenwände (5, 6) des Behälters (2) mindestens eine Halteeinrichtung (25) beinhaltet, die ungefähr auf dem Niveau der Rückwand (8) des Gehäuses (2) angeordnet ist, und **dadurch**, dass diese Halteeinrichtungen (25) symmetrisch bezüglich der mittigen Längsebene des Gehäuses angeordnet sind, indem sie einer gleichen Querlinie folgend an dem Gehäuse (2) ausgerichtet sind.

7. Behälter nach Anspruch 6, **dadurch gekennzeichnet, dass** jede der Innenflächen (26, 27) der beiden gegenüberliegenden Seitenwände (10, 11) des Deckels (3) mindestens eine Halteeinrichtung des Deckels in geschlossener Position (28) beinhaltet, die von passender Form ist, um durch Fahren über die entsprechenden Halteeinrichtungen (25) des Gehäuses beim Verschließen des Behälters einzurasten und die auf den Innenflächen (26, 27) so angeordnet ist, dass sie anschlagend gegen diese Halteeinrichtung (25) verbleibt, solange der Behälter (21) in geschlossener Position ist, und **dadurch**, dass diese Halteeinrichtungen in geschlossener Position (28) symmetrisch bezüglich der mittigen Längsebene des Deckels (3) angeordnet sind, indem sie einer gleichen Querlinie des Deckels folgend (3) ausgerichtet sind.

8. Behälter nach einem der Ansprüche 6 oder 7, **dadurch gekennzeichnet, dass** jede der Innenflächen (26, 27) der beiden gegenüberliegenden Seitenwände (10, 11) des Deckels (3) mindestens eine Halteeinrichtung des Deckels in kontrollierter Öffnungsposition (29, 30) beinhaltet, die von passender Form ist, um beim Öffnen des Behälters (1) gegen die entsprechende Halteeinrichtung (25), dies an den Seitenwänden (5, 6) des Gehäuses (1) ausgeführt ist, anzuschlagen, und **dadurch**, dass diese Halteeinrichtungen des Deckels in kontrollierter geöffneter Position (29, 30) symmetrisch bezüglich der mittigen Längsebene des Deckels (3) angeordnet sind, indem sie einer gleichen Querlinie des Deckels (3) folgend ausgerichtet sind.

9. Behälter nach Anspruch 8, **dadurch gekennzeichnet, dass** jede der Innenflächen (26, 27) der gegenüberliegenden Seitenwände (10, 11) des Deckels (3) eine Halteeinrichtung in geöffneter Position (29) beinhaltet, die nahe an der freien Vorderkante (13) der oberen Wand (9) des Deckels (3) angeordnet ist und **dadurch** dass beim Öffnen des Behälters (1) diese Halteeinrichtungen in geöffneter Position (29) gegen die entsprechende Halteeinrichtung (25), die auf dem Gehäuse (2) ausgeführt ist, anschlagen, indem der Behälter (1) in einer maximalen Öffnungsposition gehalten wird.

10. Behälter nach einem der Ansprüche 8 und 9, **dadurch gekennzeichnet, dass** jede der Innenflächen (26, 27) der gegenüberliegenden Seitenwände (10, 11) des Deckels (3) eine Halteeinrichtung in halbgeöffneter Position (30) beinhaltet, die ungefähr auf der halben Länge der Seitenwände (10, 11) des Deckels (3) angeordnet ist, und **dadurch**, dass beim Öffnen des Behälters (1) diese Halteeinrichtungen in halbgeöffneter Position (30) gegen die entsprechende Halteeinrichtung (25), die auf dem Gehäuse (2) ausgeführt ist, anschlagen, indem der Behälter (1) in einer halbgeöffneten Position gehalten wird.

11. Behälter nach Anspruch 10, **dadurch gekennzeichnet, dass** jede der Innenflächen (26, 27) der gegenüberliegenden Seitenwände (10, 11) des Deckels (3) eine Halteeinrichtung in geöffneter Position (29) und eine Halteeinrichtung in halbgeöffneter Position (30) beinhaltet und **dadurch**, dass die Halteeinrichtung in halbgeöffneter Position (30) so ausgeführt ist, dass sie mit Kraft die entsprechende Halteeinrichtung (25), die auf dem Gehäuse (2) ausgeführt ist, durchbricht, um eine größere Öffnung des Behälters (1), insbesondere bis zum Niveau der Halteeinrichtungen in geöffneter Position (30), zu erhalten.

12. Behälter nach einem der Ansprüche 10 und 11, **dadurch gekennzeichnet, dass** die Halteeinrichtungen (25), die an den Seitenwänden (4, 5) des Gehäuses (2) ausgeführt sind, längliche Höcker quer zu diesen Seitenwänden (4, 5) sind, indem sie am hinteren Ende der Führungseinrichtungen (16, 17) angeordnet sind, **dadurch**, dass die Halteeinrichtungen des Deckels in geschlossener Position (28) kugelige Höcker sind, **dadurch** dass die Halteeinrichtungen des Deckels in geöffneter Position (29) und/oder halbgeöffneter Position (30) längliche Höcker quer zu den gegenüberliegenden Seitenwänden (10, 11) des Deckels (3) sind und **dadurch**, dass die Halte-Höcker des Deckels in geschlossener Position (28) und die Halte-Höcker des Deckels in geöffneter Position (29) und/oder halbgeöffneter Position (30) von den Schiebe-Einrichtungen (16, 17), die auf den jeweiligen Seitenwänden des Gehäuses (2) angeordnet sind, bis zu den jeweiligen Oberkanten (18, 19) dieser Seitenwände (5, 6) verlaufen, wenn der Deckel (3) auf dem Gehäuse (2) befestigt wird, indem er in gleitenden Kontakt mit diesen Wänden (5, 6) und diesen Führungseinrichtungen (16, 17) ist.

13. Behälter nach einem der vorhergehenden Ansprüche, **dadurch gekennzeichnet, dass** der Deckel (3) eine Rückwand (12) von einer Form beinhaltet, die zum Anschlagen gegen die Rückwand (8) des Gehäuses (2) ausgelegt ist, wenn der Deckel (3) in geschlossener Position ist.

14. Behälter nach einem der vorhergehenden Ansprüche, **dadurch gekennzeichnet, dass** mindestens die Vorderwand (7) des Aufnahmegehäuses (2) konvex nach außen gekrümmt ist und **dadurch**, dass der mittlere Teil dieser Wand (7) nach vom geneigt ist.

15. Behälter nach einem der vorhergehenden Ansprüche, **dadurch gekennzeichnet, dass** das Aufnahmegehäuse (2) der Gegenstände und/oder der Deckel metallisch, aus Kunststoff, aus Karton oder aus jedem Material ist, das Lebensmittelqualitäten und ausreichende Starrheit zeigt.
